# EUROPÄISCHE PATENTSCHRIFT

(11) **EP 2 025 639 B1**
(45) Veröffentlichungstag und Bekanntmachung des Hinweises auf die Patenterteilung: **25.01.2012**
(21) Anmeldenummer: 08014001.5
(22) Anmeldetag: 05.08.2008
(51) Int. Cl.: B66F 9/06, B66F 9/075

(54) **Verfahren und Bausatzgruppe für die Herstellung von Unterbauten von Flurförderzeugen**
Method and components for producing substructures for industrial trucks
Procédé et ensembles de construction pour la fabrication de sous-structures de chariots de manutention

(30) Priorität: 07.08.2007 DE 102007037098
(43) Veröffentlichungstag der Anmeldung: 18.02.2009
(73) Patentinhaber: Jungheinrich Aktiengesellschaft, 22047 Hamburg (DE)
(72) Erfinder: Bögelein, Rolf, 74564 Crailsheim (DE); Zeidler, Christoph, 84032 Landshut (DE)
(74) Vertreter: Tiesmeyer, Johannes

(56) Entgegenhaltungen:
- WO-A-2007/014421
- US-A- 4 405 280

## Beschreibung

Die vorliegende Erfindung betrifft ein Verfahren und eine Bausatzgruppe zur Herstellung von mehreren, verschiedenen Unterbauten von Flurförderzeugen, sowie ein mit einem derartigen Bausatz hergestelltes Flurförderzeug sowie eine Gruppe aus wenigstens zwei Flurförderzeugen.

Ein derartiges Verfahren und eine derartige Bausatzgruppe ist bereits aus der WO-A-2007/014421 bekannt.

Der Unterbau bzw. das Chassis von einem Flurförderzeug ist in der Regel von einem Basisrahmen und einem an diesem Basisrahmen befestigten Gegengewicht gebildet, wobei es bisher üblich ist, eine Lenkvorrichtung des Flurförderzeugs ebenfalls am Basisrahmen zu befestigen. Bei Flurförderzeugen kommen allerdings verschiedene Lenkeinrichtungen zum Einsatz, je nachdem, ob an der Lenkeinrichtung ein einzelnes Rad oder ein Zwillingsrad oder zwei voneinander getrennte Räder verwendet werden. Beim Einsatz eines einzelnen Rades bzw. eines Zwillingsrades kommt in der Regel ein sogenannter Lenkbock zum Einsatz, wohingegen bei der Ausführungsform mit zwei voneinander gesonderten Rädern eine Lenkung mit Pendelachse verwendet wird. Es ergeben sich somit bei solchen Gegengewichtsstaplern bei den gängigen Größen 3-Rad- bzw. 4-Rad-Fahrzeuge, wobei auch die Ausführung mit einem zentralen hinteren Zwillingsrad in der Fachwelt als 3-Rad-Fahrzeug bezeichnet wird. Bei solchen Fahrzeugen sind, wie dies bereits angedeutet worden ist, sowohl die Pendelachse als auch der Lenkbock am Basisrahmen befestigt, und das Gegengewicht ist ebenfalls an diesem Rahmen oberhalb der Pendelachse oder des Lenkbocks befestigt.

Vom äußeren Erscheinungsbild her und vom Aufbau her unterscheiden sich 3-Rad- und 4-Rad-Fahrzeuge somit hauptsächlich in der Lenkeinrichtung und im im Bereich der Lenkeinrichtung angeordneten Gegengewicht. An einem Basisrahmen kann wahlweise ein Gegengewicht für ein 3-Rad- oder ein 4-Rad-Fahrzeug montiert werden.

Bei der Befestigung der unterschiedlichen Gegengewichte und der unterschiedlichen Lenkeinrichtungen am Basisrahmen ist es daher erforderlich, dass die Basisrahmen in ihrem hinteren Bereich, an dem die angesprochenen Bauteile befestigt werden, je nach verwendeter Lenkeinrichtung und je nach verwendetem Gegengewicht anders ausgestaltet werden müssen, wobei ein für ein 4-Rad-Fahrzeug vorbereiteter Basisrahmen nicht zur Herstellung eines Unterbaus für ein 3-Rad-Fahrzeug verwendet werden kann.

Demgegenüber ist es Aufgabe der Erfindung, den Aufbau eines Unterbaus für Flurförderzeuge zu vereinfachen, so dass ein Basisrahmen sowohl für ein 3-Rad-Fahrzeug als auch für ein 4-Rad-Fahrzeug verwendet werden kann.

Zur Lösung dieser Aufgabe schlägt die Erfindung ein Verfahren zur Herstellung von mehreren, verschiedenen Unterbauten von Flurförderzeugen vor, bei dem erfindungsgemäß die folgenden Schritte vorgesehen sind:
a) Bereitstellen von mehreren, gleichen oder unterschiedlichen Unterbaubasisrahmen,
b) Bereitstellen von unterschiedlichen Unterbaugegengewichten, die zum Einbau einer dem jeweiligen Unterbaugegengewicht zugeordneten Lenkeinrichtung aus einer Gruppe unterschiedlicher Lenkeinrichtungen vorbereitet sind oder jeweils bereits mit einer solchen ausgestattet sind,
c) Auswahl eines Unterbaubasisrahmens und des mit dem Unterbaubasisrahmen zu einem Unterbau zu verbindenden Unterbaugegengewichts nach Maßgabe eines gewünschten Unterbaus für ein Flurförderzeug,
d) Zusammenbau des ausgewählten Unterbaubasisrahmens mit dem ausgewählten Unterbaugegengewicht zum Unterbau des Flurförderzeugs,
e) Wiederholen der Schritte c) und d).

Ein solches Herstellungsverfahren ermöglicht die wahlweise Kombination von Unterbaubasisrahmen mit Unterbaugegengewichten, so dass verschiedene Unterbauten für unterschiedliche Flurförderzeuge in einer modularen Bauweise zusammengebaut werden können. Dabei ist es besonders vorteilhaft, dass die Lenkeinrichtung am Unterbaugegengewicht vorgesehen ist, was dazu führt, dass am Unterbaubasisrahmen keine entsprechende Befestigungsanordnung für die unterschiedlichen Lenkeinrichtungen vorgesehen sein muss, wie dies bisher aus dem Stand der Technik bekannt ist.

Bevorzugte Weiterbildungen des Verfahrens sind in den Unteransprüchen 2 bis 7 enthalten.

Dabei ist besonders hervorzuheben, dass die Unterbaubasisrahmen und die Unterbaugegengewichte derart ausgestaltet sind, dass jeder Unterbaubasisrahmen mit jedem Unterbaugegengewicht zusammengebaut werden kann, so dass jede Art von Unterbau für ein gewünschtes Flurförderzeug durch einfaches Zusammenbauen von Unterbaubasisrahmen und Unterbaugegengewicht erfolgen kann.

Hierzu wird insbesondere vorgeschlagen, dass der Zusammenbau an Befestigungsstellen am jeweiligen Unterbaubasisrahmen erfolgt, die bei allen Unterbaubasisrahmen an den gleichen Positionen ausgebildet sind und dass die Unterbaugegengewichte zu den Befestigungsstellen der Unterbaubasisrahmen wenigstens teilweise korrespondierende Befestigungsstellen aufweisen. Am Unterbaubasisrahmen können somit für jede Unterbaugegengewichtsart erforderliche Befestigungsstellen ausgebildet sein, wobei gewisse Befestigungsstellen für mehrere Unterbaugegengewichte gleich sein können und andere unterschiedlich sein können. Es ist bei einer solchen Ausführung des Unterbaubasisrahmens jedoch nicht erforderlich, beim Zusammenbau von Unterbaubasisrahmen und Unterbaugegengewicht weitere Befestigungsstellen herzustellen in Abhängigkeit vom anzubauenden Unterbaugegengewicht. Hierdurch wird eine Vereinfachung beim Zusammenbau des Unterbaus für ein gewünschtes Flurförderzeug erreicht.

Die Verbindung zwischen Unterbaubasisrahmen und Unterbaugegengewicht soll bevorzugt lösbar sein und es wird insbesondere an eine Schraubverbindung oder eine Art Einhängung des Gegengewichts am Basisrahmen gedacht. Eine solche lösbare Verbindung ermöglicht auch die Umrüstung eines bereits gebauten Flurförderzeugs beispielsweise von einem 3-Rad-Flurförderzeug zu einem 4-Rad-Flurförderzeug, wobei in einem solchen Falle nur das entsprechende Gegengewicht mit der zugehörigen Lenkeinrichtung ausgetauscht und am Unterbaubasisrahmen des bestehenden Flurförderzeugs angebracht werden muss.

Die in die unterschiedlichen Gegengewichte eingebauten bzw. einbaubaren Lenkeinrichtungen können als Lenkung mit Pendelachse im Falle eines 4-Rad-Fahrzeugs oder als Lenkbock im Falle eines 3-Rad-Fahrzeugs ausgeführt sein. Diese Lenkeinrichtungsarten sind in ihrer Ausgestaltung sehr unterschiedlich und beeinflussen die Formgebung beim Unterbaugegengewicht, wobei diese Formänderung sich im Wesentlichen auf diejenigen Bereiche des Unterbaugegengewichts beschränkt, an denen Ausschnitte für die Anbringung der gelenkten Räder vorzusehen sind. Ein dem jeweiligen Unterbaubasisrahmen zugewandter vorderer Anbringungsbereich des Unterbaugegengewichts bleibt jedoch größtenteils unverändert, so dass die modulare Bauweise weiter vereinfacht wird.

Gemäß einem weiteren Aspekt der vorliegenden Erfindung wird eine Bausatzgruppe für die Herstellung von Unterbauten von Flurförderzeugen, insbesondere nach dem beschriebenen Verfahren beansprucht. Erfindungsgemäß ist vorgesehen, dass diese Bausatzgruppe mehrere, gleiche oder unterschiedliche Unterbaubasisrahmen, die zur Anbringung unterschiedlicher Unterbaugegengewichte vorbereitet sind, umfasst, wobei die Unterbaugegengewichte zum Einbau einer dem jeweiligen Unterbaugegengewicht zugeordneten Lenkeinrichtung aus einer Gruppe unterschiedlicher Lenkeinrichtungen vorbereitet sind oder jeweils mit einer solchen ausgestattet sind, und wobei die Unterbaugegengewichte passend zum Zusammenbau mit den Unterbaubasisrahmen ausgebildet sind.

Ein aus dieser Bausatzgruppe ausgewählter Bausatz umfasst vorzugsweise einen ausgewählten Unterbaubasisrahmen und ein ausgewähltes Unterbaugegengewicht sowie eine Lenkeinrichtung, die entweder bereits im Unterbaugegengewicht eingebaut ist oder beim Zusammenbau des Unterbaus noch einzubauen ist.

Weitere vorteilhafte Ausgestaltungen der Bausatzgruppe sind in den Unteransprüchen 9 bis 21 enthalten.

Bevorzugt ist der Unterbaubasisrahmen eines Bausatzes in Längsrichtung des Unterbaus vor dem Unterbaugegengewicht angeordnet, wobei die Längsrichtung der Fahrtrichtung bei Geradeausfahrt des fertig zusammengebauten Flurförderzeugs entspricht.

Bevorzugt sind am Unterbaubasisrahmen nicht lenkbare Vorderräder des Flurförderzeugs anzubringen oder angebracht und an der Lenkeinrichtung des Unterbaugegengewichts ist wenigstens ein Hinterrad des Flurförderzeugs anzubringen oder angebracht. Hierdurch können die gewünschten 3-Rad- bzw. 4-Rad-Flurförderzeuge hergestellt werden, wobei das Anbringen der jeweiligen Räder am Unterbaubasisrahmen bzw. an der Lenkeinrichtung im Unterbaugegengewicht vor oder nach dem Zusammenbau von Unterbaubasisrahmen und Unterbaugegengewicht erfolgen kann.

Um auch bei der Energieversorgung bzw. der elektronischen Steuerung des Flurförderzeugs die entsprechende Modularität gewährleisten zu können, wird vorgeschlagen, dass im Unterbaubasisrahmen eine Energieversorgungseinheit, insbesondere Hydraulikversorgungseinheit zur Betätigung einer jeweiligen Lenkeinrichtung unterzubringen bzw. untergebracht ist, wobei diese Energieversorgungseinheit vorzugsweise derart eingerichtet ist, dass sie an ihrem lenkeinrichtungsseitigen Ende eine von der verwendeten Lenkeinrichtung unabhängige, gleiche Stellgröße, insbesondere einen gleichen wirksamen Hydraulikdruck, abgibt. Hinsichtlich der Energieversorgung zur Betätigung der Lenkeinrichtung kann somit unabhängig von der Art des Flurförderzeugs, also unabhängig davon, ob es sich um ein 3-Rad- bzw. 4-Rad-Fahrzeug handelt, die gleiche Energieversorgungseinheit bzw. Hydraulikversorgungseinheit im Unterbaubasisrahmen eingebaut werden.

Um die von der Energieversorgungseinheit abgegebene gleichbleibende Stellgröße, insbesondere den gleichen wirksamen Hydraulikdruck für die jeweiligen Lenkeinrichtung optimal nutzen zu können, wird vorgeschlagen, dass im Unterbaugegengewicht ein in Abhängigkeit der jeweils eingebauten bzw. einbaubaren Lenkeinrichtung ausgebildetes Energieanpassungsmodul untergebracht bzw. unterzubringen ist, das derart eingerichtet ist, dass es die durch die Energieversorgungseinheit abgegebene Stellgröße in eine für die jeweilige Lenkeinrichtung angepasste Lenkstellgröße umsetzt. Ein solches Energieanpassungsmodul kann beispielsweise eine Anordnung von Hydraulikbauteilen, insbesondere Ventilen, Hydraulikzylindern und dgl. sein, durch die die von der Energieversorgungseinheit gelieferte Stellgröße verändert werden kann.

Ferner wird zur Unterstützung der modularen Bauweise vorgeschlagen, dass zwischen einer die Energieversorgungseinheit ansteuernden Steuereinheit des Flurförderzeugs und dem auf die jeweilige Lenkeinrichtung abgestimmten Energieanpassungsmodul eine für alle Lenkeinrichtungen einsetzbare, insbesondere für alle Lenkeinrichtungen identische Schnittstelle zur Signalübertragung an bzw. von der Steuereinheit bereitgestellt ist. Eine solche Signalsteuerschnittstelle führt zu einer Vereinfachung der Steuerung des fertigen Flurförderzeugs und die von einer Steuereinheit zur Lenkbetätigung abgegebenen Steuersignale werden durch das Energieanpassungsmodul in der Weise umgesetzt, dass die jeweilige unterschiedliche Lenkeinrichtung entsprechend angesteuert wird. Somit ist es nicht erforderlich, die zentrale Steuereinheit umzuprogrammieren, wenn unterschiedliche Lenkeinrichtungen verwendet werden, da die Umsetzung von die Lenkung beeinflussenden Steuersignalen durch das der jeweiligen Lenkeinrichtung bzw. dem jeweiligen Unterbaugegengewicht zugeordnete Energieanpassungsmodul erfolgt.

Das vorgeschlagene Herstellungsverfahren und die vorgeschlagene Bausatzgruppe ermöglichen also einen hohen Grad der Modularisierung beim Zusammenbau von Unterbauten für unterschiedliche Flurförderzeuge, wobei diese Modularisierung nicht nur bei den tragenden Komponenten Unterbaubasisrahmen und Unterbaugegengewicht bzw. Lenkeinrichtung erreicht wird, sondern auch bei der elektronischen Steuerung und der Energieversorgung, insbesondere Hydraulikversorgung.

Zur Erfindung gehört auch ein Flurförderzeug, das mit einem Bausatz aus der zuvor beschriebenen Bausatzgruppe hergestellt ist. Ferner betrifft die Erfindung gemäß Anspruch 23 auch eine Gruppe aus wenigstens zwei Flurförderzeugen, wobei ein erstes Flurförderzeug einen ersten Bausatz umfasst und wobei ein zweites Flurförderzeug einen zweiten Bausatz umfasst, der sich wenigstens im verwendeten Unterbaugegengewicht vom ersten Bausatz unterscheidet.

Die Erfindung wird nachfolgend anhand einer Ausführungsform unter Bezugnahme auf die anliegenden Figuren beispielhaft und nicht einschränkend beschrieben.
- Fig. 1: zeigt in schematischer, perspektivischer Ansicht zwei Unterbaugegengewichte mit jeweils zugehörigen Lenkeinrichtungen sowie drei mit diesen Gegengewichten zusammenbaubare Unterbaubasisrahmen.
- Fig. 2: zeigt in schematischer, perspektivischer Ansicht ein jeweiliges 3-Rad- und 4-Rad-Flurförderzeug mit einem kurzen Unterbaubasisrahmen.
- Fig. 3: zeigt ein jeweiliges 3-Rad- und 4-Rad-Flurförderzeug mit einem langen Unterbaubasisrahmen.
- Fig. 4: zeigt in stark schematischer Darstellung die Modularisierung bei der Energieversorgung und elektronischen Steuerung für erfindungsgemäße Flurförderzeuge.
- Fig. 5: ist eine Prinzipskizze einer bevorzugten Ausführungsform.

In Fig. 1 sind die wesentlichen Komponenten, die zum Zusammenbau eines Unterbaus für ein Flurförderzeug erforderlich sind, dargestellt. Es sind drei Unterbaubasisrahmen 10-1, 10-2 und 10-3 dargestellt, die sich einzig durch ihre jeweilige Länge L unterscheiden: Basisrahmen 10-1 ist der kürzeste und Basisrahmen 10-3 ist der längste. Je nach herzustellendem Flurförderzeug kann ein anderer Basisrahmen ausgewählt werden, so dass Flurförderzeuge für unterschiedliche Maximallasten bereitgestellt werden können. Die Breiten B der drei Basisrahmen 10-1, 10-2, 10-3 sind identisch.

Alle drei unterschiedlich langen Basisrahmen 10-1, 10-2 und 10-3 umfassen in ihrem vorderen Bereich Aufhängungsabschnitte 12, an denen Vorderräder des Flurförderzeugs angebracht werden können. Diese Aufhängungsabschnitte 12 sind durch eine Trennwand 14 von einem jeweiligen Batterieaufnahmeraum 16 getrennt, in den durch eine jeweilige Öffnung 18 ein Batterieblock in seitlicher Richtung einführbar ist. Auf der Oberseite des Batterieaufnahmeraums 16 ist eine Abdeckplatte 20 ausgebildet, auf der der Oberbau des Flurförderzeugs, insbesondere Kabinenrahmen, Fahrersitz und dgl., abgestützt werden können.

Im hinteren Bereich der jeweiligen Basisrahmen 10-1, 10-2, 10-3 sind Befestigungsstellen 22, 24 vorgesehen, an denen ein gewünschtes Unterbaugegengewicht 30-1 bzw. 30-2 mit dem jeweiligen Basisrahmen 10-1, 10-2 bzw. 10-3 verbunden werden kann. Diese Befestigungsstellen 22, 24 sind nur beispielhaft dargestellt und es können an den jeweiligen Basisrahmen 10-1, 10-2 und 10-3 selbstverständlich noch weitere Befestigungsstellen vorgesehen sein, um eine sichere Verbindung zwischen den jeweiligen Basisrahmen 10-1, 10-2 und 10-3 und einem jeweiligen Gegengewicht 30-1 bzw. 30-2 zu gewährleisten. Im Beispiel sind die Befestigungsstellen 22, 24 als Durchgangslöcher ausgebildet, wobei das Gegengewicht 30-1 auf seiner Vorderseite 31 zu diesen beiden Durchgangslöchern 22, 24 korrespondierende Befestigungsstellen aufweist, um eine Verschraubung an diesen beiden Punkten zu ermöglichen. Das Gegengewicht 30-2, dessen Form aufgrund der Vorbereitung für den Einbau einer Lenkung mit Pendelachse 33 unterschiedlich zum Gegengewicht 30-1 ausgebildet ist, wird im vorliegenden Beispiel nur eine zur Befestigungsstelle 22 korrespondierende Befestigungsstelle aufweisen. Wie bereits oben ausgeführt, können allerdings in den jeweiligen Basisrahmen weitere, für die jeweiligen Gegengewichte 30-1 bzw. 30-2 spezifische Befestigungsstellen ausgebildet sein, so dass jedes Gegengewicht 30-1 bzw. 30-2 optimal mit einem jeweiligen Basisrahmen 10-1, 10-2 und 10-3 verbunden werden kann. Insbesondere ist es denkbar, dass für das Gegengewicht 30-2 eine weitere Befestigungsstelle zwischen den beiden dargestellten Befestigungsstellen 22 und 24 vorgesehen wird und dass beispielsweise noch eine Befestigungsstelle bezogen auf die Breite B in der Mitte eines unteren Rahmenabschnitts 26 vorgesehen sein kann, wobei diese Befestigungsstelle dann nicht für die Anbringung des Gegengewichts 30-1 verwendet wird.

Bevorzugt werden die Gegengewichte 30-1 bzw. 30-2 mit den jeweiligen Basisrahmen 10-1, 10-2 bzw. 10-3 mittels einer Schraubverbindung gesichert. Allerdings ist es auch denkbar, dass die Befestigungsstellen 22, 24 bzw. weitere Befestigungsstellen als eine Art Haken ausgebildet sind, in welche die Gegengewichte 30-1 bzw. 30-2 eingehängt werden können, sofern an diesen korrespondierende Laschen ausgebildet sind. Eine solche Hakenverbindung könnte zumindest auch für eine Art Vormontage interessant sein, um eine gegenseitige Ausrichtung der Basisrahmen zu den Gegengewichten zu erreichen, so dass beispielsweise miteinander korrespondierende Durchgangslöcher in den Basisrahmen bzw. den Gegengewichten miteinander fluchten und die zusätzliche Verschraubung vereinfacht ist.

Das Gegengewicht 30-1 weist bezogen auf seine Breite einen mittleren, unteren ausgesparten Bereich 32 auf, in dem im endmontierten Zustand des Flurförderzeugs ein Lenkbock 34 und daran befestigte lenkbare Räder angeordnet sind. Die Seitenteile 36-1 des Gegengewichts 30-1 sind im Wesentlichen gleich hoch ausgebildet wie der Basisrahmen bzw. eine am Basisrahmen im endmontierten Zustand angebrachte Verkleidung.

Das Gegengewicht 30-2 ist für den Einbau einer Lenkung mit Pendelachse 33 für ein 4-Rad-Flurförderzeug vorbereitet und weist vor allem im unteren mittleren Bereich eine andere Ausgestaltung als das Gegengewicht 30-1 auf. Die Seiten 36-2 sind nur bis etwa auf halbe Höhe herunterzogen, so dass unterhalb eine Art Radkasten 38 ausgebildet ist zur Aufnahme der Räder im endmontierten Zustand. Im bezogen auf die Breite mittleren unteren Bereich 40 ist das Gegengewicht 30-2 geschlossen ausgeführt.

In den Figuren 2 und 3 sind jeweiligen Flurförderzeuge 50-1, 50-2 und 52-1, 52-2 dargestellt. Die Flurförderzeuge 50-1 und 50-2 weisen einen sog. mittleren Basisrahmen 10-2 auf, der in der Darstellung allerdings durch eine Verkleidung bzw. Batteriefachabdeckung 54 abgedeckt und nicht sichtbar ist. Die Flurförderzeuge 52-1 und 52-2 weisen hinter der Abdeckung 58 jeweils einen sog. langen Basisrahmen 10-3 auf, so dass diese Flurförderzeuge etwas länger als die Flurförderzeuge 50-1 bzw. 50-2 sind, was die Aufnahme von größeren Maximallasten ermöglicht. Die in den Figuren 2 und 3 dargestellten Flurförderzeuge 50-1, 50-2, 52-1 und 52-2 weisen die gleiche Breite auf und es ist ersichtlich, dass die Flurförderzeuge 50-1 und 52-1 als 3-Rad-Fahrzeuge ausgebildet sind, wobei das lenkbare Einzelrad 60 als Zwillingsrad ausgeführt ist. Beide Flurförderzeuge 50-1 und 52-1 weisen das Gegengewicht 30-1 mit eingebautem Lenkbock 34 und daran angebrachten Rädern 60 auf. Selbstverständlich ist auch das Gegengewicht 30-1 durch eine entsprechende Verkleidung 62 abgedeckt.

Bei den Flurförderzeugen 50-2 und 52-2, die als 4-Rad-Flurförderzeuge ausgebildet sind, ist hinter der Abdeckung 63 jeweils ein Gegengewicht 30-2 eingebaut, mit einer jeweiligen Pendelachsenlenkung, an der links und rechts die lenkbaren Hinterräder 64 angebracht sind.

Aus Figuren 2 und 3 ist ersichtlich, dass bei Verwendung des gleichen Basisrahmens eine einfache Kombination mit unterschiedlichen Gegengewichten und Lenkeinrichtungen möglich ist. Ferner ist ersichtlich, dass die gleichen Gegengewichte auch an anderen, insbesondere längeren Basisrahmen befestigt werden können, so dass sich eine Vielzahl von Kombinationsmöglichkeiten zwischen Basisrahmen und Gegengewichten ergibt. Im Ergebnis führt dies zu einem modularen Aufbau des Unterbaus der Flurförderzeuge 50-1, 50-2, 52-1 und 52-2.

In der Fig. 4 sind in stark schematisierter Weise die Grundstrukturen der Flurförderzeuge 50-1, 50-2, 52-1 und 52-2 dargestellt. Dabei ist bei allen Flurförderzeugtypen im Basisrahmen 10-2 bzw. 10-3 eine elektronische Steuereinheit 70 und eine von dieser angesteuerte Energieversorgungs- bzw. Hydraulikeinheit 72 untergebracht. Im jeweiligen Gegengewicht 30-1 bzw. 30-2 ist jeweils ein die Lenkung der Räder 60 bzw. 64 ermöglichendes Lenkmodul 74-1 bzw. 74-2 vorgesehen, die sich in ihrer Funktionsweise insoweit unterscheiden, als dass sie unterschiedliche Lenkungstypen betätigen. Die Lenkmodule 74-1 und 74-2 sind über eine Energieversorgungsleitung bzw. Hydraulikleitung 76 mit einem sog. Anpassungsmodul 78 verbunden. Dieses Anpassungsmodul ist über eine einheitliche Schnittstelle 80 hydraulisch mit der Hydraulikeinheit 72 verbunden. Ferner ist das Anpassungsmodul 78 über eine einheitliche Steuerschnittstelle 82 mit der Steuereinheit 70 verbunden. Die jeweiligen Anpassungsmodule 78-1 bzw. 78-2 sind so ausgeführt, dass sie die an den Einheitsschnittstellen 80 bzw. 82 ankommenden Stellgrößen für das jeweilige Lenkmodul 74-1 bzw. 74-2 umwandeln bzw. anpassen können, so dass das Lenkmodul die entsprechende Bewegung der Räder 60 bzw. 64 bewirkt.

Die von der Hydraulikeinheit 72 an der Schnittstelle 80 bereitgestellte Stellgröße ist beispielsweise ein für alle möglichen Ausführungsformen des Flurförderzeugs gleicher wirksamer Hydraulikdruck, der durch das Anpassungsmodul 78-1 bzw. 78-2 derart verändert wird, dass das Lenkmodul 74-1 bzw. 74-2 betätigt werden kann.

An der elektronischen Steuerschnittstelle 82 werden von der Steuereinheit 70 einheitliche Signale zur Betätigung der Lenkung an die jeweiligen Anpassungsmodule 78-1 bzw. 78-2 abgegeben, die diese Einheitssignale derart umsetzen, dass eine Ansteuerung der Lenkmodule 74-1 bzw. 74-2 über die Signalleitung 84 erfolgen kann. Die Schnittstellen 80 bzw. 82 sind als lösbare Schnittstellen ausgebildet, so dass sie die angestrebte modulare Bauweise von Flurförderzeugunterbauten ermöglichen und dass der Zusammenbau von Basisrahmen und Gegengewichten vereinfacht ist. Die im Basisrahmen 10-2 untergebrachte Hydraulikeinheit 72 und die elektronische Steuereinheit 70 weisen selbstverständlich weitere Leitungen auf, die zur Ansteuerung der Hubvorrichtung bzw. der Fahrtantriebsvorrichtung dienen.

Durch das vorgeschlagene Herstellungsverfahren und die vorgeschlagene Bausatzgruppe ergibt sich somit insgesamt sowohl für die mechanischen Bestandteile, nämlich Basisrahmen, Gegengewicht und Lenkeinrichtung, als auch für die hydraulischen bzw. steuerungstechnischen Bestandteile eine modulare Bauweise, wobei sowohl mechanische Schnittstellen (siehe Fig. 1, Befestigungsstellen 22, 24) als auch hydraulische bzw. steuerungstechnische Schnittstellen 80, 82 vorgesehen sind, die einen einfachen und problemlosen Zusammenbau von Basisrahmen und Gegengewichten ermöglichen zur Herstellung unterschiedlicher Flurförderzeuge.

Insgesamt wird hierdurch der Zusammenbau eines Flurförderzeugs vereinfacht und ferner kann die Steuerung vereinfacht werden, da in der Programmierung der Zentralsteuereinheit 70 keine oder nur eine geringe Umprogrammierung in Abhängigkeit vom verwendeten Lenkungstyp erfolgen muss, so dass es für die beiden Hauptfahrzeugtypen, nämlich 3-Rad- bzw. 4-Rad-Fahrzeug, weniger unterschiedliche Teile gibt und ferner auch weniger unterschiedliche Parameter an den beiden Fahrzeugtypen einzustellen sind. Schließlich ermöglicht die vorgeschlagene Bauweise auch einen nachträglichen Umbau eines 3-Rad-Fahrzeugs zu einem 4-Rad-Fahrzeugs oder umgekehrt.

Fig. 5 ist eine die schematische Darstellung der Fig. 4 ergänzende Prinzipskizze, welche den Aufbau bei einer bevorzugten Ausführungsform eines Flurförderzeugs der Anmelderin wiedergibt. Die schematisch dargestellten Flurförderzeuge 50-2, 52-2 (4-Rad-Fahrzeug) und 50-1, 52-1 (3-Rad-Fahrzeug) umfassen jeweils einen Sollwertgeber SG (Lenkrad), eine Steuereinheit SE (Lenksteuerung), eine als Aktuator ausgebildete Stelleinheit M (Lenkmotor) sowie einen Istwertgeber IG (Lenkeinschlagsensor). Der im jeweiligen Gegengewicht 30-1 bzw. 30-2 untergebrachte Lenkmotor M ist bei allen Fahrzeugen vorzugsweise gleich ausgeführt. Bei der 3-Rad-Ausführung 50-1, 52-1 wird eine Drehbewegung des Lenkmotors M in eine Drehung des Lenkbocks 34 (Fig. 1) umgesetzt. Beim 4-Rad-Flurförderzeug 50-2, 52-2 wird die Drehbewegung des Lenkmotors M auf eine Hydraulikpumpe übertragen, welche die Pendelachse der Lenkung antreibt. Allerdings ist es auch bei einem 4-Rad-Flurförderzeug 50-2, 52-2 denkbar, anstelle eines hydraulischen Lenkzylinders einen elektromechanischen Linearantrieb (Spindeltrieb) zu verwenden, um die Lenkbewegung der Räder 64 zu erreichen. Der Istwertsensor IG übergibt an die Steuereinheit SE idealerweise bei beiden Flurförderzeugarten das gleiche elektrische Signal bei entsprechendem Lenkeinschlag. Allerdings können die Istwertsensoren auch unterschiedlich ausgebildet sein. Eine weitere Möglichkeit, Unterschiede beim Abtasten der Lenkungseinschläge der verschiedenen Lenkeinrichtungen zu berücksichtigen, liegt darin, eine unterschiedliche Steckerbelegung vorzusehen, so dass je nach eingebauter Lenkeinrichtung andere elektronische Schaltwege zwischen Steuereinheit SE und Istwertgeber IG zusammengesteckt werden. Der Vollständigkeit halber wird darauf hingewiesen, dass in den Prinzipdarstellungen der Fig. 5 ein im jeweiligen Flurförderzeug aufgenommener Batterieblock B mit den entsprechenden Anschlusspolen dargestellt ist.

## Patentansprüche

1. Verfahren zur Herstellung von mehreren, verschiedenen Unterbauten von Flurförderzeugen (50-1; 50-2; 52-1; 52-2), **gekennzeichnet durch** die Schritte:
a) Bereitstellen von mehreren, gleichen oder unterschiedlichen Unterbaubasisrahmen (10-1; 10-2; 10-3),
b) Bereitstellen von unterschiedlichen Unterbaugegengewichten (30-1; 30-2), die zum Einbau einer dem jeweiligen Unterbaugegengewicht (30-1; 30-2) zugeordneten Lenkeinrichtung (34) aus einer Gruppe unterschiedlicher Lenkeinrichtungen vorbereitet sind oder jeweils bereits mit einer solchen ausgestattet sind,
c) Auswahl eines Unterbaubasisrahmens (10-1; 10-2; 10-3) und des mit dem Unterbaubasisrahmen zu einem Unterbau zu verbindenden Unterbaugegengewichts (30-1; 30-2) nach Maßgabe eines gewünschten Unterbaus für ein Flurförderzeug (50-1; 50-2; 52-1; 52-2),
d) Zusammenbau des ausgewählten Unterbaubasisrahmens (10-1; 10-2; 10-3) mit dem ausgewählten Unterbaugegengewicht (30-1; 30-2) zum Unterbau des Flurförderzeugs (50-1; 50-2; 52-1; 52-2),
e) Wiederholen der Schritte c) und d).

2. Verfahren nach Anspruch 1, **dadurch gekennzeichnet, dass** die unterschiedlichen Unterbaugegengewichte (30-1; 30-2) je nach eingebauter Lenkeinrichtung (33; 34) eine unterschiedliche Form aufweisen.

3. Verfahren nach Anspruch 2, **dadurch gekennzeichnet, dass** die Unterbaubasisrahmen (10-1; 10-2; 10-3) und die Unterbaugegegewichte (30-1; 30-2) derart ausgestaltet sind, dass jeder Unterbaubasisrahmen (10-1; 10-2; 10-3) mit jedem Unterbaugegengewicht zusammengebaut werden kann.

4. Verfahren nach Anspruch 3, **dadurch gekennzeichnet, dass** der Zusammenbau an Befestigungsstellen (22, 24) am jeweiligen Unterbaubasisrahmen (10-1; 10-2; 10-3) erfolgt, die bei allen Unterbaubasisrahmen (10-1; 10-2; 10-3) an den gleichen Positionen ausgebildet sind.

5. Verfahren nach Anspruch 4, **dadurch gekennzeichnet, dass** die Unterbaugegengewichte (30-1; 30-2) zu den Befestigungsstellen (22, 24) der Unterbaubasisrahmen (10-1; 10-2; 10-3) wenigstens teilweise korrespondierende Befestigungsstellen aufweisen.

6. Verfahren nach einem der vorhergehenden Ansprüche, **dadurch gekennzeichnet, dass** ein jeweiliger Unterbaubasisrahmen (10-1; 10-2; 10-3) mit einem jeweiligen Unterbaugegengewicht (30-1; 30-2) lösbar verbunden, insbesondere verschraubt wird.

7. Verfahren nach einem der vorhergehenden Ansprüche, **dadurch gekennzeichnet, dass** die in die unterschiedlichen Unterbaugegengewichte (30-1; 30-2) eingebauten bzw. einbaubaren Lenkeinrichtungen (33; 34) als Lenkung mit Pendelachse (33) oder als Lenkbock (34) ausgeführt sind.

8. Bausatzgruppe für die Herstellung von Unterbauten von Flurförderzeugen, insbesondere nach dem Verfahren gemäß wenigstens einem der vorhergehenden Ansprüche,
**gekennzeichnet durch**
mehrere, gleiche oder unterschiedliche Unterbaubasisrahmen (10-1; 10-2; 10-3), die zur Anbringung unterschiedlicher Unterbaugegengewichte (30-1; 30-2) vorbereitet sind, wobei die Unterbaugegengewichte (30-1; 30-2) zum Einbau einer dem jeweiligen Unterbaugegengewicht (30-1; 30-2) zugeordneten Lenkeinrichtung (34) aus einer Gruppe unterschiedlicher Lenkeinrichtungen vorbereitet sind oder jeweils bereits mit einer solchen ausgestattet sind, und wobei die Unterbaugegengewichte (30-1; 30-2) passend zum Zusammenbau mit den Unterbaubasisrahmen (10-1; 10-2; 10-3) ausgebildet sind.

9. Bausatzgruppe nach Anspruch 8, **dadurch gekennzeichnet, dass** ein Bausatz einen ausgewählten Unterbaubasisrahmen (10-1; 10-2; 10-3) und ein ausgewähltes Unterbaugegengewicht (30-1; 30-2) mit Lenkeinrichtung (33; 34) umfasst.

10. Bausatzgruppe nach Anspruch 8 oder 9, **dadurch gekennzeichnet, dass** die unterschiedlichen Unterbaugegengewichte (30-1; 30-2) je nach eingebauter Lenkeinrichtung (33; 34) eine unterschiedliche Form aufweisen.

11. Bausatzgruppe nach Anspruch 10, **dadurch gekennzeichnet, dass** die Unterbaubasisrahmen und die Unterbaugegegewichte (30-1; 30-2) derart ausgestaltet sind, dass jeder Unterbaubasisrahmen (10-1; 10-2; 10-3) mit jedem Unterbaugegengewicht (30-1; 30-2) zusammengebaut werden kann.

12. Bausatzgruppe nach Anspruch 11, **dadurch gekennzeichnet, dass** die Unterbaubasisrahmen (10-1; 10-2; 10-3) Befestigungsstellen (22, 24) aufweisen, die bei allen Unterbaubasisrahmen (10-1; 10-2; 10-3) an den gleichen Positionen ausgebildet sind.

13. Bausatzgruppe nach Anspruch 12, **dadurch gekennzeichnet, dass** die Unterbaugegengewichte (30-1; 30-2) zu den Befestigungsstellen (22, 24) der Unterbaubasisrahmen (10-1; 10-2; 10-3) wenigstens teilweise korrespondierende Befestigungsstellen (22, 24) aufweisen.

14. Bausatzgruppe nach einem der Ansprüche 8 bis 13, **dadurch gekennzeichnet, dass** in einem Bausatz der jeweilige Unterbaubasisrahmen (10-1; 10-2; 10-3) mit dem jeweiligen Unterbaugegengewicht (30-1; 30-2) lösbar verbunden, insbesondere verschraubt ist.

15. Bausatzgruppe nach einem der Ansprüche 8 bis 14,**dadurch gekennzeichnet, dass** der Unterbaubasisrahmen (10-1; 10-2; 10-3) eines Bausatzes in Längsrichtung des Unterbaus vor dem Unterbaugegengewicht (30-1; 30-2) angeordnet ist.

16. Bausatzgruppe nach einem der vorhergehenden Ansprüche, **dadurch gekennzeichnet, dass** die Lenkeinrichtung (33; 34) als Lenkung mit Pendelachse (33) oder als Lenkbock (34) ausgebildet ist.

17. Bausatzgruppe nach Anspruch 16, **dadurch gekennzeichnet, dass** am Unterbaubasisrahmen (10-1; 10-2; 10-3) nicht lenkbare Vorderräder des Flurförderzeugs (50-1; 50-2; 52-1; 52-2) anzubringen oder angebracht sind und dass an der Lenkeinrichtung (34) des Unterbaugegengewichts (30-1; 30-2) wenigstens ein Hinterrad (60; 64) des Flurförderzeugs (50-1; 50-2; 52-1; 52-2) anzubringen oder angebracht ist.

18. Bausatzgruppe, nach einem der vorhergehenden Ansprüche, **dadurch gekennzeichnet, dass** im Unterbaubasisrahmen (10-1; 10-2; 10-3) eine Energieversorgungseinheit, insbesondere Hydraulikversorgungseinheit (72) zur Betätigung einer jeweiligen Lenkeinrichtung (33; 34) unterzubringen bzw. untergebracht ist.

19. Bausatzgruppe nach Anspruch 18, **dadurch gekennzeichnet, dass** die Energieversorgungseinheit (72) derart eingerichtet ist, dass sie an ihrem lenkeinrichtungsseitigen Ende (80) eine von der verwendeten Lenkeinrichtung (33; 34) unabhängige, gleiche Stellgröße, insbesondere einen gleichen wirksamen Hydraulikdruck, abgibt.

20. Bausatzgruppe nach Anspruch 19, **dadurch gekennzeichnet, dass** im Unterbaugegengewicht (30-1; 30-2) ein in Abhängigkeit der jeweils eingebauten bzw. einbaubaren Lenkeinrichtung (33; 34) ausgebildetes Energieanpassungsmodul (78) untergebracht bzw. unterzubringen ist, das derart eingerichtet ist, dass es die durch die Energieversorgungseinheit (72) abgegebene Stellgröße in eine für die jeweilige Lenkeinrichtung (33; 34) angepasste Lenkstellgröße umsetzt.

21. Bausatzgruppe nach Anspruch 20, **dadurch gekennzeichnet, dass** zwischen einer die Energieversorgungseinheit (72) ansteuernden Steuereinheit (70) des Flurförderzeugs (50-1; 50-2; 52-1; 52-2) und dem auf die jeweilige Lenkeinrichtung (33; 34) abgestimmten Energieanpassungsmodul (78) eine für alle Lenkeinrichtungen (33; 34) einsetzbare, insbesondere für alle Lenkeinrichtungen (33; 34) identische Schnittstelle (82) zur Signalübertragung an bzw. von der Steuereinheit (70) bereitgestellt ist.

22. Flurförderzeug hergestellt mit einem Bausatz aus einer Bausatzgruppe gemäß einem der Ansprüche 8 bis 21.

23. Gruppe aus wenigstens zwei Flurförderzeugen nach Anspruch 22, wobei ein erstes Flurförderzeug (50-1; 52-1) einen ersten Bausatz umfasst und wobei ein zweites Flurförderzeug (50-2; 52-2) einen zweiten Bausatz umfasst, der sich wenigstens im verwendeten Unterbaugegengewicht (30-2) vom ersten Bausatz unterscheidet.

## Claims

1. Method for producing a plurality of different chassis of industrial trucks (50-1; 50-2; 52-1; 52-2), **characterized by** the following steps:
a) provision of a plurality of identical or different chassis base frames (10-1; 10-2; 10-3),
b) provision of different chassis counterweights (30-1; 30-2), which are prepared for the installation of a steering device (34), which is associated with the respective chassis counterweight (30-1; 30-2), from a group of different steering devices or are in each case already provided with such a steering device,
c) selection of a chassis base frame (10-1; 10-2; 10-3) and of the chassis counterweight (30-1; 30-2) to be connected to the chassis base frame to form a chassis according to a desired chassis for an industrial truck (50-1; 50-2; 52-1; 52-2),
d) assembly of the selected chassis base frame (10-1; 10-2; 10-3) with the selected chassis counterweight (30-1; 30-2) to form the chassis of the industrial truck (50-1; 50-2; 52-1; 52-2)
e) repetition of steps c) and d).

2. Method according to Claim 1, **characterized in that** the different chassis counterweights (30-1; 30-2) have a different shape depending on the steering device (33; 34) installed.

3. Method according to Claim 2, **characterized in that** the chassis base frames (10-1; 10-2; 10-3) and the chassis counterweights (30-1; 30-2) are configured in such a way that any chassis base frame (10-1; 10-2; 10-3) can be assembled with any chassis counterweight.

4. Method according to Claim 3, **characterized in that** the assembly takes place at fastening points (22, 24) on the respective chassis base frame (10-1; 10-2; 10-3) which are formed at the same positions in the case of all chassis base frames (10-1; 10-2; 10-3).

5. Method according to Claim 4, **characterized in that** the chassis counterweights (30-1; 30-2) have fastening points which at least partially correspond to the fastening points (22, 24) on the chassis base frames (10-1; 10-2; 10-3).

6. Method according to one of the preceding claims, **characterized in that** a respective chassis base frame (10-1; 10-2; 10-3) is detachably connected, in particular screwed, to a respective chassis counterweight (30-1; 30-2).

7. Method according to one of the preceding claims, **characterized in that** the steering devices (33; 34) which are installed or can be installed in the different chassis counterweights (30-1; 30-2) are configured as a steering mechanism with a swing axle (33) or as a steering bolster (34).

8. Construction kit group for the production of chassis of industrial trucks, in particular by the method according to at least one of the preceding claims, **characterized by** a plurality of identical or different chassis base frames (10-1; 10-2; 10-3), which are prepared for the attachment of different chassis counterweights (30-1; 30-2), the chassis counterweights (30-1; 30-2) being prepared for the installation of a steering device (34), which is associated with the respective chassis counterweight (30-1; 30-2), from a group of different steering devices or in each case already being provided with such a steering device, and the chassis counterweights (30-1; 30-2) being designed appropriately for assembly with the chassis base frames (10-1; 10-2; 10-3).

9. Construction kit group according to Claim 8, **characterized in that** a construction kit comprises a selected chassis base frame (10-1; 10-2; 10-3) and a selected chassis counterweight (30-1; 30-2) with a steering device (33; 34).

10. Construction kit group according to Claim 8 or 9, **characterized in that** the different chassis counterweights (30-1; 30-2) have a different shape depending on the steering device (33; 34) installed.

11. Construction kit group according to Claim 10, **characterized in that** the chassis base frames and the chassis counterweights (30-1; 30-2) are configured in such a way that any chassis base frame (10-1; 10-2; 10-3) can be assembled with any chassis counterweight (30-1; 30-2).

12. Construction kit group according to Claim 11, **characterized in that** the chassis base frames (10-1; 10-2; 10-3) have fastening points (22, 24) which are formed at the same positions in the case of all chassis base frames (10-1; 10-2; 10-3).

13. Construction kit group according to Claim 12, **characterized in that** the chassis counterweights (30-1; 30-2) have fastening points (22, 24) which at least partially correspond to the fastening points (22, 24) on the chassis base frames (10-1; 10-2; 10-3).

14. Construction kit group according to one of Claims 8 to 13, **characterized in that** in a construction kit the respective chassis base frame (10-1; 10-2; 10-3) is detachably connected, in particular screwed, to the respective chassis counterweight (30-1; 30-2).

15. Construction kit group according to one of Claims 8 to 14, **characterized in that** the chassis base frame (10-1; 10-2; 10-3) of a construction kit is arranged in front of the chassis counterweight (30-1; 30-2) in the longitudinal direction of the chassis.

16. Construction kit group according to one of the preceding claims, **characterized in that** the steering device (33; 34) is in the form of a steering mechanism with a swing axle (33) or in the form of a steering bolster (34).

17. Construction kit group according to Claim 16, **characterized in that** non-steerable front wheels of the industrial truck (50-1; 50-2; 52-1; 52-2) are to be attached or are attached on the chassis base frame (10-1; 10-2; 10-3), and **in that** at least one rear wheel (60; 64) of the industrial truck (50-1; 50-2; 52-1; 52-2) is to be attached or is attached on the steering device (34) of the chassis counterweight (30-1; 30-2).

18. Construction kit group according to one of the preceding claims, **characterized in that** an energy supply unit (72), in particular a hydraulic supply unit, for actuating a respective steering device (33; 34) is to be accommodated or is accommodated in the chassis base frame (10-1; 10-2; 10-3).

19. Construction kit group according to Claim 18, **characterized in that** the energy supply unit (72) is designed in such a way that it emits an identical manipulated variable which is independent of the steering device (33; 34) used, in particular an identical effective hydraulic pressure, at its end (80) which is on the side of the steering device.

20. Construction kit group according to Claim 19, **characterized in that** an energy matching module (78), which is formed as a function of the respective steering device (33; 34) which is or can be installed, is accommodated or is to be accommodated in the chassis counterweight (30-1; 30-2) and is designed in such a way that it converts the manipulated variable output by the energy supply unit (72) into a manipulated steering variable which is matched for the respective steering device (33; 34).

21. Construction kit group according to Claim 20, **characterized in that** an interface (82), which can be used for all steering devices (33; 34) and in particular is identical for all steering devices (33; 34), is provided between a control unit (70), which drives the energy supply unit (72), of the industrial truck (50-1; 50-2; 52-1; 52-2) and the energy matching module (78), which is matched to the respective steering device (33; 34), for signal transmission to or from the control unit (70).

22. Industrial truck produced using a construction kit from a construction kit group according to one of Claims 8 to 21.

23. Group of at least two industrial trucks according to Claim 22, a first industrial truck (50-1; 52-1) comprising a first construction kit, and a second industrial truck (50-2; 52-2) comprising a second construction kit, which differs from the first construction kit at least in terms of the chassis counterweight (30-2) used.

## Revendications

1. Procédé de fabrication de plusieurs sous-structures différentes de chariots de manutention (50-1 ; 50-2 ; 52-1 ; 52-2), **caractérisé par** les étapes suivantes :
a) mise à disposition de plusieurs cadres de base de sous-structure (10-1 ; 10-2 ; 10-3) identiques ou différents,
b) mise à disposition de différents contrepoids de sous-structure (30-1 ; 30-2) qui sont préparés pour l'intégration d'un dispositif de direction (34) associé au contrepoids de sous-structure (30-1 ; 30-2) respectif parmi un groupe de différents dispositifs de direction ou sont déjà équipés respectivement d'un tel dispositif,
c) sélection d'un cadre de base de sous-structure (10-1 ; 10-2 ; 10-3) et du contrepoids de sous-structure (30-1 ; 30-2) à relier au cadre de base de sous-structure pour former une sous-structure suivant une sous-structure souhaitée pour un chariot de manutention (50-1 ; 50-2 ; 52-1 ; 52-2),
d) assemblage du cadre de base de sous-structure (10-1 ; 10-2 ; 10-3) sélectionné avec le contrepoids de sous-structure sélectionné (30-1 ; 30-2) pour former la sous-structure du chariot de manutention (50-1 ; 50-2 ; 52-1 ; 52-2),
e) répétition des étapes c) et d).

2. Procédé selon la revendication 1, **caractérisé en ce que** les différents contrepoids de sous-structure (30-1 ; 30-2) présentent une forme différente selon le dispositif de direction intégré (33 ; 34).

3. Procédé selon la revendication 2, **caractérisé en ce que** les cadres de base de sous-structure (10-1 ; 10-2 ; 10-3) et les contrepoids de sous-structure (30-1 ; 30-2) sont configurés de telle manière que chaque cadre de base de sous-structure (10-1 ; 10-2 ; 10-3) puisse être assemblé avec chaque contrepoids de sous-structure.

4. Procédé selon la revendication 3, **caractérisé en ce que** l'assemblage est effectué au niveau de points de fixation (22, 24) sur le cadre de base de sous-structure (10-1 ; 10-2 ; 10-3) respectif, lesquels points sont réalisés pour tous les cadres de base de sous-structure (10-1 ; 10-2 ; 10-3) aux mêmes positions.

5. Procédé selon la revendication 4, **caractérisé en ce que** les contrepoids de sous-structure (30-1 ; 30-2) présentent des points de fixation correspondant au moins en partie aux points de fixation (22, 24) des cadres de base de sous-structure (10-1 ; 10-2 ; 10-3).

6. Procédé selon l'une quelconque des revendications précédentes, **caractérisé en ce qu'**un cadre de base de sous-structure respectif (10-1 ; 10-2 ; 10-3) est relié de manière détachable, en particulier vissé, à un contrepoids de sous-structure respectif (30-1 ; 30-2).

7. Procédé selon l'une quelconque des revendications précédentes, **caractérisé en ce que** les dispositifs de direction (33 ; 34) intégrables ou intégrés dans les différents contrepoids de sous-structure (30-1 ; 30-2) sont réalisés comme une direction avec un arbre oscillant (33) ou comme un support de direction (34).

8. Ensemble pour la fabrication de sous-structures de chariots de manutention, en particulier selon le procédé selon au moins l'une quelconque des revendications précédentes, **caractérisé par** plusieurs cadres de base de sous-structure (10-1 ; 10-2 ; 10-3) identiques ou différents qui sont préparés pour le montage de différents contrepoids de sous-structure (30-1 ; 30-2), les contrepoids de sous-structure (30-1 ; 30-2) étant préparés pour l'intégration d'un dispositif de direction (34) associé au contrepoids de sous-structure (30-1 ; 30-2) respectif parmi un groupe de différents dispositifs de direction ou sont déjà équipés respectivement d'un tel dispositif, et les contrepoids de sous-structure (30-1 ; 30-2) étant réalisés de manière adaptée à l'assemblage avec les cadres de base de sous-structure (10-1 ; 10-2 ; 10-3).

9. Ensemble selon la revendication 8, **caractérisé en ce qu'**un ensemble comporte un cadre de base de sous-structure sélectionné (10-1 ; 10-2 ; 10-3) et un contrepoids de sous-structure (30-1 ; 30-2) sélectionné avec un dispositif de direction (33 ; 34).

10. Ensemble selon la revendication 8 ou 9, **caractérisé en ce que** les différents contrepoids de sous-structure (30-1 ; 30-2) présentent une forme différente selon le dispositif de direction intégré (33 ; 34).

11. Ensemble selon la revendication 10, **caractérisé en ce que** les cadres de base de sous-structure et les contrepoids de sous-structure (30-1 ; 30-2) sont configurés de telle manière que chaque cadre de base de sous-structure (10-1 ; 10-2 ; 10-3) puisse être assemblé avec chaque contrepoids de sous-structure (30-1 ; 30-2).

12. Ensemble selon la revendication 11, **caractérisé en ce que** les cadres de base de sous-structure (10-1 ; 10-2 ; 10-3) présentent des points de fixation (22, 24) qui sont réalisés pour tous les cadres de base de sous-structure (10-1 ; 10-2 ; 10-3) aux mêmes positions.

13. Ensemble selon la revendication 12, **caractérisé en ce que** les contrepoids de sous-structure (30-1 ; 30-2) présentent des points de fixation (22, 24) correspondant au moins en partie aux points de fixation (22, 24) des cadres de base de sous-structure (10-1 ; 10-2 ; 10-3).

14. Ensemble selon l'une quelconque des revendications 8 à 13, **caractérisé en ce que** dans un ensemble, le cadre de base de sous-structure respectif (10-1 ; 10-2 ; 10-3) est relié de manière détachable, en particulier vissé, au contrepoids de sous-structure respectif (30-1 ; 30-2).

15. Ensemble selon l'une quelconque des revendications 8 à 14, **caractérisé en ce que** le cadre de base de sous-structure (10-1 ; 10-2 ; 10-3) d'un ensemble est disposé dans le sens longitudinal de la sous-structure avant le contrepoids de sous-structure (30-1 ; 30-2).

16. Ensemble selon l'une quelconque des revendications précédentes, **caractérisé en ce que** le dispositif de direction (33 ; 34) est réalisé comme une direction avec un arbre oscillant (33) ou comme un support de direction (34).

17. Ensemble selon la revendication 16, **caractérisé en ce que** des roues avant non dirigeables du chariot de manutention (50-1 ; 50-2 ; 52-1 ; 52-2) sont à monter ou sont montées sur le cadre de base de sous-structure (10-1 ; 10-2 ; 10-3) et **en ce qu'**au moins une roue arrière (60 ; 64) du chariot de manutention (50-1 ; 50-2 ; 52-1 ; 52-2) est à monter ou est montée sur le dispositif de direction (34) du contrepoids de sous-structure (30-1 ; 30-2).

18. Ensemble selon l'une quelconque des revendications précédentes, **caractérisé en ce qu'**une unité d'alimentation en énergie, en particulier une unité d'alimentation hydraulique (72) destinée à l'actionnement d'un dispositif de direction (33 ; 34) respectif est à loger ou est logée dans le cadre de base de sous-structure (10-1 ; 10-2 ; 10-3).

19. Ensemble selon la revendication 18, **caractérisé en ce que** l'unité d'alimentation en énergie (72) est aménagée de telle manière qu'elle délivre sur son extrémité (80) côté dispositif de direction (80) une grandeur de réglage identique indépendante du dispositif de direction (33 ; 34) utilisé, en particulier une même pression hydraulique active.

20. Ensemble selon la revendication 19, **caractérisé en ce qu'**un module d'adaptation d'énergie (78) réalisé en fonction du dispositif de direction (33 ; 34) intégré ou pouvant être intégré respectivement est ou doit être logé dans le contrepoids de sous-structure (30-1 ; 30-2), lequel module est aménagé de telle manière qu'il convertisse la grandeur de réglage délivrée par l'unité d'alimentation en énergie (72) en une grandeur de réglage de direction adaptée au dispositif de direction respectif (33 ; 34).

21. Ensemble selon la revendication 20, **caractérisé en ce qu'**une interface (82) identique en particulier pour tous les dispositifs de direction (33 ; 34), pouvant être utilisée pour tous les dispositifs de direction (33 ; 34) pour la transmission de signaux à ou de l'unité de commande (70) est mise à disposition entre une unité de commande (70) commandant l'unité d'alimentation en énergie (72) du chariot de manutention (50-1 ; 50-2 ; 52-1 ; 52-2) et le module d'adaptation d'énergie (78) adapté au dispositif de direction (33 ; 34) respectif.

22. Chariot de manutention fabriqué avec un ensemble parmi l'ensemble selon l'une quelconque des revendications 8 à 21.

23. Groupe d'au moins deux chariots de manutention selon la revendication 22, sachant qu'un premier chariot de manutention (50-1 ; 52-1) comporte un premier ensemble et un second chariot de manutention (50-2 ; 52-2) comportant un second ensemble qui se distingue du premier ensemble au moins dans le contrepoids de sous-structure utilisé (30-2).
